# FASCICULE DE BREVET EUROPEEN

(11) **EP 0 053 563 B1**
(45) Date de publication et mention de la délivrance du brevet: **06.06.1984**
(21) Numéro de dépôt: 81420169.5
(22) Date de dépôt: 12.11.1981
(51) Int. Cl.: B67B 3/06, B67B 3/04

(54) **Procédé et installation pour l'alimentation en capsules d'une machine de bouchage**
Verfahren und Vorrichtung zum Zuführen von Kapseln zu Verschlussmaschinen
Method and apparatus for feeding caps to closing machines

(30) Priorité: 14.11.1980 FR 8024691
(43) Date de publication de la demande: 09.06.1982
(73) Titulaire: CEBAL, F-92115 Clichy (FR)
(72) Inventeur: Scheidegger, Albert, F-69100 Villeurbanne (FR)
(74) Mandataire: Vanlaer, Marcel

## Description

L'invention est relative à un procédé et à une installation d'alimentation en capsules fragiles d'une machine de bouchage fonctionnant à cadence élevée à partir de plusieurs cellules de fabrication desdites capsules, les capsules étant collectées à la sortie des cellules et transférées vers la machine de bouchage par un convoyeur à chaîne sans fin, selon les préambules des revendications 1 et 3, respectivement, ainsi qu'ils sont connus par la demande de brevet FR-A-2 375 136.

L'alimentation d'une machine de bouchage fonctionnant à cadence élevée, c'est-à-dire assurant de l'ordre de 60.000 bouchages/heure, pose de nombreux problèmes.

Ces machines sont elles-mêmes intégrées dans des chaînes de conditionnement qui comportent des installations d'amenées de récipients et de remplissage à l'amont, d'étiquetage et d'emballage à l'aval. Un arrêt, même de courte durée de telles chaînes complexes, représente une perte de production importante. Ces chaînes fonctionnant à cadences élevées mettent en mouvement des flux de produits, de récipients, ou de capsules considérables de sorte que des stockages intermédiaires correspondant à des arrêts même de courte durée représentent des volumes et des investissements importants. Les récipients le plus souvent élancés et déplacés à grande vitesse ne peuvent être arrêtés instantanément sans risquer de se renverser, entraîner à la fois une perte de produit et une perturbation considérable tout au long du circuit de conditionnement. Ceci est encore plus grave si les récipients sont fragiles, comme les bouteilles en verre allégé. Pour certaines boissons gazeuses, un arrêt trop brutal entraîne un débordement du contenu sous forme de mousse. Pour la bière, on pratique même le »bouchage sur mousse« où la formation de mousse est amorcée volontairement. Le bouchage doit se faire au moment précis où la mousse atteint le niveau supérieur du goulot. Enfin, la remise en route de chaînes complexes de conditionnement est une opération délicate et longue. Il importe que tous les éléments de la chaîne de conditionnement, depuis l'alimentation en produit, en récipients ou en capsules jusqu'à l'emballage, fonctionnent de façon absolument sûre sans à coup ni interruption.

Si, pour des raisons économiques et écologiques, on veut utiliser des capsules fragiles, en particulier des capsules en aluminium mince comportant des languettes de préhension faisant saillie comme celles décrites dans le brevet français 2 375 136 ou son addition FR 2 445 295, le problème de l'alimentation en capsules devient particulièrement difficile. On doit proscrire tout transport et stockage en vrac dans des cartons ou trémies ainsi que tout dispositif d'orientation de telles capsules. Elles se déforment facilement et occasionneraient trop fréquemment des bourrages et arrêts dans la chaîne de conditionnement.

Pour utiliser des capsules fragiles, surtout si elles sont dissymétriques, il s'est avéré que la seule solution était de les fabriquer sur place dans une unité de production intégrée à la chaîne d'embouteillage ou à proximité immédiate, et de les amener directement à la machine de bouchage en conservant leur orientation initiale à la sortie de fabrication.

Cette solution est, d'ailleurs, doublement économique. Si elle permet d'utiliser des capsules minces, elle réduit également les frais de transport et de stockage. I suffit d'approvisionner l'unité de fabrication en bandes d'aluminium enroulées en bobines compactes au lieu de capsules préformées, donc volumineuses et fragiles.

En utilisant des machines à plusieurs têtes de sertissage que défilent successivement au poste de bouchage, on arrive à atteindre des cadences de bouchage supérieures à 60 000 opérations à l'heure. A ces cadences, on doit, plus que jamais, éviter tout arrêt. Or, la fabrication de capsules comporte plusieurs opérations successives : découpage d'un flan dans une bande, emboutissage, mise en place d'un joint. Il s'avère que l'on ne peut réaliser actuellement une cellule de fabrication compacte délivrant des capsules à des cadences suffisantes, ceci avec une entière fiabilité.

Il s'avère que la solution au problème posé est de constituer l'unité de production de plusieurs cellules de fabrication travaillant à des cadences plus raisonnables, mais dont les capacités, mais dont les capacités s'additionnent.

Par ailleurs, les cellules de fabrication de capsules sont des machines comportant des pièces mécaniques précises et délicates. Elles ne peuvent être installées à proximité immédiate de la machine de bouchage dont l'arrêt ou la mise en route peut entraîner le bris de récipients contenant des produits agressifs ou moussants. Les embouteilleurs demandent que, à proximité de la machine de bouchage, de la place soit laissée libre pour le carrousel d'amenée et de sortie des récipients, pour permettre un nettoyage souvent à grande eau de ces machines. Il est donc pratiquement impossible d'implanter, à proximité immédiate de la machine de bouchage, une cellule de fabrication de capsules et, a fortiori, deux ou plusieurs cellules.

Ainsi, selon le procédé de l'invention, la solution au problème est caractérisée en ce qu'on met en parallèle (N + 1 ) cellules de fabrication, N étant le nombre des cellules nécessaires pour répondre à la cadence de bouchage demandée (C), en ce que la liaison entre le convoyeur et la machine est assurée par un couloir principal incliné, muni d'au moins deux détecteurs décelant des niveaux mini et maxi, en ce que le convoyeur est un convoyeur à alvéoles à deux vitesses, dont le débit maximal est au minimum égal à la cadence de fabrication des (N + 1 ) cellules et peut être réduit à un débit inférieur correspondant au maximum à la cadence nominale de bouchage (C), le passage de la première vitesse à la deuxième étant commandé par les détecteurs du couloir principal, en ce que la liaison entre chaque cellule et le convoyeur est assurée par un couloir incliné individuel, chacun étant muni d'au moins deux détecteurs décelant des niveaux mini et maxi, chaque cellule pouvant fonctionner à deux débits : un débit maximal un peu supérieur à la quantité nécessaire , et un débit inférieur inférieur au débit nécessaire C N+1, le passage d'un débit à l'autre étant commandé par les détecteurs de niveau du couloir correspondant, chaque couloir individuel étant pourvu d'un sélecteur de distritution alimentant par permutation circulaire les capsules dans les alvéoles successives du transporteur, chaque alvéole étant ainsi affectée à l'un des couloirs individuels successifs. Selon l'installation de l'invention, la solution au problème est indiquée dans la partie caractérisante de la revendication 3.

Plus exactement, on met en parallèle (N + 1 ) cellules, chacune de capacité C N capsules/heure. La cel- lule supplémentaire de rang (N + 1 ) joue le rôle de réserve. Pour une plus grande souplesse et pour éviter tout à-coup en cas d'arrêt d'une cellule en fonctionnement, cette réserve est constituée par l'une quelconque des N + 1 cellules. En marche normale, les (N + 1) cellules fonctionnent en permanence à cadence réduite en fournissant chacune C N+1 capsules/heure.

A tout instant, une cellule peut s'arrêter, les N cellules en activité accélèrent leur production à la cadence théorique de c chacune.

Comme il est connu, la production de toutes les cellules fonctionnant en parallèle est regroupée sur un convoyeur unique qui alimente seul la machine de bouchage tout en maintenant l'orientation des capsules. Ce convoyeur en plus de sa fonction de regroupement des capsules perment d'éloigner les cellules de la machine de bouchage, ou même de les implanter dans une enceinte isolée, à l'abri de toute projection de liquide.

Selon la présente invention, pour augmenter encore la sécurité et la régulation de l'alimentation en capsules de la machine de bouchage, celle-ci est alimentée par gravité à partir d'un couloir incliné interposé entre la machine et le convoyeur. Ce couloir appelé ci-après »couloir principal« constitue un stockage intermédiaire de capsules bloquées en file. Ce stockage a une capacité minime, mais suffisante cependant pour commander le fonctionnement du convoyeur et, par suite, des cellules à l'aval, il permet d'ajuster à tout instant la fabrication de capsules selon la demande.

De même, le convoyeur est alimenté à partir de chaque cellule par gravité par l'intermédiaire d'un couloir incliné individuel constituant également un minime stockage intermédiaire.

Ces couloirs inclinés ont une section correspondant à celle des capsules et conservent ainsi leur orientation. Ils ont, de plus, l'avantage que si l'on veut une installation compacte avec un convoyeur horizontal, celui-ci se trouve surélevé au-dessus de la machine de bouchage et les cellules au-dessus du convoyeur. Ainsi, le convoyeur et, a fortiori, les cellules sont à l'abri de toute projection de produits liquides ou pâteux provenant du poste d'embouteillage.

Lorsqu'une cellule est arrêtée et les N cellules restantes fonctionnent simultanément, elles sont, en pratique, réglées pour fournir chacune un nombre de capsules un peu supérieur à la quantité nécessaire C N, soit C N + c. Elles alimentent chacune leur couloir individuel qui est pourvu, à la partie inférieure, d'un sélecteur commandant la sortie des capsules vers le convoyeur. Un certain nombre de capsules sont ainsi retenues dans le couloir. Elles sont bloquées dans le couloir en rangée linéaire sans pouvoir se chevaucher, en attente de pouvoir alimenter une à une le convoyeur par simple gravité.

Chaque couloir individuel est muni de deux détecteurs définissant deux niveaux, un niveau supérieur ou »maxi« et un niveau inférieur ou »mini«. Si chacune des cellules fournit un nombre de capsules N + e supérieur au nombre nécessaire, le couloir se remplit. Lorsque le niveau des capsules atteint le détecteur »maxi«, celui-ci arrête la cellule, ou mieux, la fait fonctionner à une vitesse ralentie. Le couloir se vide. Le niveau des capsules atteint le niveau »mini«. Le deuxième détecteur commande à nouveau le fonctionnement de la cellule à son débit nominal E + ε.

Lorsque toutes les cellules soit (N + 1 ) sont en service, le niveau des capsules en attente dans chaque couloir individuel doit pouvoir, dans ce cas également, osciller entre les niveaux des détecteurs mini et maxi. Pour remplir chaque couloir jusqu'au niveau maxi, on fait fonctionner la cellule correspondante à son débit maximal C N + e. Pour vider le couloir jusqu'au niveau mini, il faut que la cellule fonctionne à une vitesse inférieure au débit nécessaire , soit un débit Ainsi chaque cellule est réglée pour fonctionner à deux débits Que ce soit avec N ou N + 1 cellules en fonctionnement, la production des cellules répond à la demande, le niveau des couloirs individuels varie constamment entre les niveaux mini et maxi.

Le convoyeur est un convoyeur à alvéoles, dont chaque alvéole a des dimensions correspondant à celles d'une capsule, ceci afin de conserver l'orientation des capsules provenant des cellules par l'intermédiaire des couloirs.

Lorsque la totalité des cellules, soit N + 1, sont en service, le convoyeur est alimenté par les N + 1 couloirs individuels disposés successivement le long de son parcours. Toutes les alvéoles du convoyeur doivent être alimentées en capsules, sans que deux capsules ne puissent pénétrer dans la même alvéole et risquer de s'y coincer et déformer. C'est la raison d'être des sélecteurs disposés à la sortie de chaque couloir individuel. Chacun distribue unre à une les capsules de son couloir dans les alvéoles successives par permutation circulaire. Chaque sélecteur alimente les alvéoles selon un pas (N + 1) laissant les N alvéoles intermédiaires disponibles pour être alimentées à partir des N autres couloirs individuels.

Ainsi, lorsque les N + 1 cellules fonctionnent simultanément, toutes les alvéoles du convoyeur sont alimentées à leur tour à partir des N + 1 couloirs faisant suite aux N + 1 cellules. Lorsqu'une cellule s'est arrêtée pour une raison quelconque, le couloir correspondant se viderait rapidement si le sélecteur de sortie n'arrêtait immédiatement la distribution de capsules dans les alvéoles. Le sélecteur maintient en permanence quelques capsules en charge dans le couloir et évite des phénomènes transitoires lors de la remise en service de la cellule. Par suite une alvéole se trouve chaque fois vide à la suite de N alvéoles pleines. Le convoyeur doit cependant alimenter dans tous les cas la machine de bouchage à la cadence moyenne de C capsules/heure. Pour cela, on fait varier la vitesse du convoyeur en fonction du niveau de capsules dans le couloir principal, de la même façon que le débit de chaque cellule en fonction du niveau de son couloir individuel.

De même que les couloirs individuels, le couloir principal est muni de deux détecteurs définissant des niveaux mini et maxi. Ces détecteurs commandent respectivement une vitesse lente et une vitesse rapide. La vitesse rapide est réglée pour un débit d'alvéoles la vitesse lente pour

Ainsi, lorsque toutes les N + 1 cellules fonctionnent et toutes les alvéoles sont chargées, la vitesse lente du convoyeur commandée par le détecteur supérieur, donne un débit de capsules C - e^{l} fait descendre lentement le niveau dans le couloir principal. Inversement, lorsque l'une des N + 1 cellules est arrêtée et qu'une alvéole sur chaque série de N + 1 n'est pas remplie, la vitesse rapide du convoyeur permet au niveau de capsules de remonter lorsque le niveau mini est atteint dans le couloir principal situé à l'aval.

Enfin, tous les couloirs inclinés, aussi bien le couloir principal que les couloirs individuels, sont munis de deux détecteurs supplémentaires. Un détecteur haut au-dessus du détecteur maxi, un détecteur bas au-dessous du détecteur mini. Pour le couloir principal, le détecteur haut décèle une anomalie à l'aval et arrête le convoyeur. Le détecteur bas décèle une anomalie à l'amont. Il met en route une alarme et arrête la machine de bouchage.

Pour chaque couloir individuel, le détecteur haut arrête la cellule correspondante, le détecteur bas remet la cellule en route si elle est arrêtée, ou l'arrête en signalant une anomalie si elle fonctionne.

On voit qu'en cas d'incident à l'amont ou à l'aval, l'ensemble de l'installation s'arrête en cascade sans qu'il soit nécessaire de précoir d'autre asservissement.

En pratique, étant donné la complexité de l'installation, l'inertie du matériel et des récipients à mettre en mouvement, les chaînes de conditionnement intégrées ne sont pas mises brutalement en fonctionnement à leur capacité maximale, mais progressivement, ou, plus souvent, par paliers. Ainsi, la cadence nominale de bouchage varie progressivement d'un minimum Cₘ à un maximum C_{M}. Les moteurs des diverses machines, y compris ceux des cellules du convoyeur, sont actionnés par des moteurs à vitesse variable. L'ensemble de l'installation fonctionne selon un programme fonction de la cadence nominale instantanée C_{;}.

L'invention sera mieux comprise par la description ci-après d'un exemple concret illustré par les figures jointes.
La figure 1 représente en vue cavalière une installation de fabrication de capsules, un convoyeur et une machine de bouchage.
La figure 2 représente schématiquement une vue en plan de la même installation.
La figure 3 représente schématiquement en élévation, la même installation.
La figure 4 représente en coupe verticale le convoyeur et son raccordement par un couloir incliné à la machine de bouchage.
La figure 5 représente en vue en plan l'un des wagonnets du convoyeur.

L'installation représentée correspond au cas où le nombre (N + 1 ) de cellules installées est de 5. Cette installation peut fonctionner avec quatre cellules en service seulement. Chaque élément de l'installation est défini par un repère numérique. Les éléments identiques tels que les cinq cellules sont différenciés par des indices alphabétiques.

En figure 1, on distingue cinq cellules (1 a-1 b-1 c-1 d-1 e) de fabrication de capsules schématisées ici par de simples parallélépipèdes. Ces cinq cellules (1 a-1 b-1 c-1 d-1 e) peuvent alimenter par gravité, par l'intermédiaire de cinq couloirs individuels inclinés (2a-2b-2c-2d-2e) un convoyeur unique (3) qui regroupe la production des cinq cellules.

Dans les figures 1,2,3, les cellules 1 a-1 c-1 d-1 e sont en position de fonctionnement Pₗ. La cellule 1 b est en retrait, en position pour entretien P₂.

En figure 3, est indiquée en pointillés une position en avant P₃ pour rechargement.

Le convoyeur est formé d'une chaîne sans fin de wagonnets comportant chacun une alvéole cylindrique verticale (4) sans fond qui débouche à la partie supérieure et inférieure. La section horizontale de ces alvéoles en matière plastique correspond étroitement à la section transversale d'une capsule (5), comme représenté en figure 5, en sorte que les capsules à languettes introduites verticalement sont contraintes de conserver l'orientation qu'elles avaient dans les couloirs individuels (2a-2b-2c-2d-2e). Le convoyeur (3) représenté en figures 1,2 ou 3 est rectiligne horizontal. Il repose sur une table (6) sur laquelle glissent les capsules (5) entraînées dans leurs alvéoles verticales (4). Mais le convoyeur (3) peut aussi bien comporter des courbes, des portions montantes ou descendantes, ce qui donne une souplesse maximale à l'installation. Au lieu de reposer sur une table (6), il peut aussi bien être accompagné par une simple glissière inférieure qui soutient les capsules dans les alvéoles.

Le convoyeur (3) alimente la machine de bouchage par l'intermédiaire d'un couloir principal incliné (8) et d'un dique distributeur (9) comme précisé plus loin. La machine de bouchage (7) comporte plusieurs têtes de sertissage (10) qui permettent de boucher à la cadence de 60 000 opérations à l'heure des bouteilles (1) amenées par un carrousel (12).

Les cinq cellules (1 a-1 b-1 c-1 d-1 e) sont suspendues chacune sur deux glissières (13a―14a, 1 3b-14b, 13c-14c, 13d―14d, 13e―14e) disposées à la partie supérieure d'un bâti définissant levolume de l'unité de fabrication de capsules décalées en hauteur l'une par rapport à l'autre. Ces glissières permettent de déplacer facilement les cinq cellules (1 a-1 b-1 c-1 d-1 e) transversalement en avant ou en arrière du convoyeur (3) pour rechargement en matière première (bande d'aluminium ou joint plastique) ou pour entretien. Les trois positions (P₁-P₂-P₃) sont représentées sur la figure 3. La suspension des cellules à des glissières en élévation rend leur accès particulièrement facile tout en les protégeant de la plupart des projections de liquide.

Comme représenté en figure 3, chaque cellule est associée à une trémie (15a-15b-15c-15d-15e) et à un mécanisme d'alimentation en joints d'étanchéité réalisés selon une technique connue. Les cellules sont en fait posées sur les glissières par l'intermédiaire de patins (16). Elles peuvent ainsi être facilement soulevées par un palan ou chariot élévateur, et très facilement remplacées. Le déplacement de chaque cellule dans les trois positions Pₗ-P₂-P₃ est commandé par un vérin facilement débranchable.

On distingue en figure 3, une bande d'aluminium enroulée en bobine (17). Le squelette (18) de cette bande après découpe de flans correspondant aux dimensions des capsules (5) est entraîné par une roue (19) pour être récupéré. Les capsules découpées, formées et pourvues de leur joint par les mécanismes (20a-20b-20c-20d-20e) de chaque cellule sont immédiatement distribuées dans le couloir individuel correspondant (2a-2b-2c-2d-2e). Elles sont en position verticale avec leurs languettes à l'arrière, c'est-à-dire, ici, en haut, comme représenté en figure 4 dans le couloir principal (8).

Chaque couloir individuel (2a-2b-2c-2d-2e) est scindé en deux éléments rigides, un élément supérieur solidaire de la cellule correspondante, un élément inférieur solidaire de la table du convoyeur (3). Ces deux éléments se raccordent par un dispositif à encliquetage (21 a-21 b-21 c-21 d-21 e) qui fixe, de façon précise, lorsqu'elle est en service, la position de chaque cellule par rapport au convoyeur (3). Seul, l'encliquetage (21 ) du couloir (2a) est indiqué sur la figure 3, mais le même dispositif est utilisé sur les cinq couloirs individuels.

Chaque couloir individuel (2a-2b-2c-2d-2e) est pourvu de quatre détecteurs respectivement (22a-23a-24a-25a, 22b-23b-24b-25b, 22c-23c-24c-25c, 22d-23d-24d-25d, 22e-23e-24e-25e) répartis successivement sur sa longueur et d'un sélecteur de distribution (26a-26b-26c-26d-26e) à son extrémité, c'est-à-dire à son raccordement avec le convoyeur (3) comme représenté schématiquement en figure 3. Ces sélecteurs sont en forme de roue en étoile dont les branches sont espacées d'un diamètre de capsule. Ils commandent la sortie des capsules en synchronisation avec le passage des alvéoles (4) du transporteur. Les alvéoles (4) sont remplies par permutation circulaire les sélecteurs affectant chacune des alvéoles successives à l'un des cinq couloirs (2a-2b-2c-2d-2e). Si un sélecteur s'arrête, une alvéole sur cinq ne sera pas remplie.

Le couloir principal (8) est également pourvu de 4 détecteurs (27-28-29-30). Il débouche à l'intérieur de la couronne, divisée en compartiments, d'un disque distributeur (9) comme représenté en figure 4. Ce disque a un axe de rotation parallèle à celui de la machine de bouchage (7). Il tourne avec une vitesse circonférentielle sensiblement moitié de celle des têtes (10). Les compartiments du disque sont disposés pour se présenter chacun en vis-à-vis d'une tête (10) lorsque l'installation est en fonctionnement et que le disque comme les têtes sont en rotation rapide. Ainsi les capsules (5) passent d'abord par gravité du couloir (8) dans les compartiments où elles sont retenues par une ceinture périphérique. Elles sont ensuite projetées une à une par la force centrifuge à travers une lumière depuis les compartiments dans chacune des têtes (10). Si besoin est une buse d'air comprimé (31) facilite le passage des capsules (5) dans les têtes (10). La vitesse de rotation relativement faible du disque (9) permet un chargement sans difficulté des compartiments à partir du couloir (8) statique. Cette même vitesse de rotation du disque (9) permet ensuite le chargement des têtes (10) sans trop grande variation de vitesse. Ce disque (9) évite par ailleurs un gaspillage de capsules (5). Lorsqu'une capsule (5) non utilisée subsiste d'un passage précédent dans une tête (10), elle refoule celle qui se présente dans un compartiment du disque (9) qui à son tour refoule celle qui se présentera au bas du couloir (8).

Chacun des couloirs (2a-2b-2c-2d-2e-8) a une section transversale correspondant étroitement à celle des capsules (5). Il en est de même pour la section transversale des alvéoles (4) du convoyeur, ainsi que des compartiments du disque (9). Ainsi, l'orientation donnée initialement aux capsules à la sortie des cellules (1 a-1 b-1 c-1 d-1 e) est conservée jusqu'aux têtes (10).

En fonctionnement normal, une petite quantité de capsules (5) est bloquée en file dans chacun des couloirs respectifs (2a-2b-2c-2d-2e et 8) comme représenté en figure 4.

Si l'on utilise des capsules à deux languettes en V selon le brevet FR-A-2 445 295 la jupe de chaque capsule (5) s'engage entre les deux languettes en V de la précédente, les capsules ne pouvant ni se chevaucher ni se coincer mutuellement comme exposé dans le brevet FR-A-2 445 295.

Chaque couloir constitue ainsi un petit stockage intermédiaire en charge sur le dispositif aval, c'est-à-dire le convoyeur (3) pour les couloirs individuels (2a-2b-2c-2d-2e) ou le disque distributeur (9) pour le couloir principal (8).

Lors d'un arrêt quelques capsules sont maintenues dans les couloirs par les sélecteurs ou le disque ce qui évite tout incident au redémarrage. Les couloirs verticaux permettent une alimentation sûre et régulière de la machine de bouchage, ceci avec un système d'asservissement très simple, et tout en conservant l'orientation des capsules à leur sortie des cellules de fabrication.

Dans le couloir principal (8), si le niveau des capsules (5) descend en dessous du détecteur inférieur (30) du couloir principal (8), il y a défaut d'alimentation en capsules. Le détecteur (30) arrête aussitôt la machine de bouchage (7) et le carrousel (12) d'alimentation en bouteilles (11).

Si le niveau des capsules (5) monte au-dessus du détecteur supérieur (27) il y a engorgement en capsules dû à un incident sur la machine de bouchage (7) ou à l'alimentation en bouteilles (11). Le détecteur (27) arrête aussitôt le convoyeur (3), et par suite, les cellules (1 a-1 b-1 c-1 d-1 e) à l'aval.

Entre ces deux niveaux extrêmes (27-30), les détecteurs (28) et (29) définissent des niveaux »maxi« et »mini« dans le couloir (8). La présence d'une capsule au niveau maxi (28) entraîne le ralentissement du convoyeur (3) à sa vitesse lente. L'absence de capsule au niveau mini (29) entraîne l'accélération du concoyeur (3) à sa vitesse rapide.

Ici, la cadence de bouchage (C) de la machine (7) est de 60 000 bouteilles à l'heure. La vitesse rapide du convoyeur (3) correspond à un débit maximal d'alvéoles soit 75 500 alvéoles/heure, sa vitesse lente C-e_{;} à 59 500 alvéoles/heure.

Ainsi, lorsque quatre cellules de fabrication seulement sont en service et que seulement quatre alvéoles sur cinq du convoyeur (3) sont remplies, celui-ci alimente le couloir principal aux débits de 4/5 x 59 500 ou 4/5 x 75 500 capsules/heure, soit respectivement 47 600 ou 60 400 capsules/ heure selon qu'il fonctionne à la petite ou à la grande vitesse. La consommation de capsules étant de 60 000 capsules/heure, le niveau dans le couloir principal peut varier entre le mini et le maxi (29-28).

Par contre, lorsque les cinq cellules (1 1 a-1 b-1 c-1 d-1 e) sont en service et toutes les alvéoles (4) du convoyeur (3) sont remplies, le convoyeur alimente le couloir principal (8) à raison de 59 500 ou 75 500 capsules/heure. Le niveau de capsules dans le couloir principal peut encore osciller entre le mini (29) et le maxi (28).

Parallèlement, les deux cadences de production de chacune des cellules (1 a-1 b-1 c-1 d-1 e) soit sont ici 15 200 et 11 800.

En fonctionnement à cinq cellules, la production varie entre 76 000 et 59 000 capsules/heure. Dans les deux cas, les capacités de production encadrent les possibilités de soutirage par le convoyeur (3) en pied des couloirs individuels. Le niveau de capsules dans chacun des couloirs individuels (2a-2b-2c-2d-2e) varie entre les mini (24a-24b-24c-24d-24e) et les maxi (23a-23b-23c-23d-23e) avec toujours quelques capsules en attente entre le sélecteur (26a-26b-26c-26d-26e) et le niveau mini correspondant (25a-25b-25c-25d-25e).

Enfin, on sait que pour des installations d'embouteillage à des cadences à partir de 20 000, et a fortiori, de 60 000, les installations ne sont pas mises en service ou arrêtées brutalement, mais progressivement, ou au moins par paliers. Ainsi, pour une cadence nominale (C) de 60 000, on prévoit des cadences intermédiaires Ci, C₂, C₃, C₄ de 5000, 10 000, 20 000, 40 000.

Les moteurs de toute l'installation de fabrication de capsules sont des moteurs à vitesse variable. Leur vitesse varie en fonction de la cadence nominale C. La petite réserve de capsules, qui existe dans le couloir principal (8) entre le disque distributeur (9) et le détecteur inférieur (30) qui commande l'arrêt général ainsi que les quelques capsules qui sont emmagasinées dans le disque (9) et les têtes (10) sont très utiles en permettant d'amortir quelque peu l'arrêt de l'installation. La petite réserve de capsules entre chacun des sélecteurs individuels (26a-26b-26c-26d-26e) et le détecteur inférieur (25a-25b-25c-25d-25e) de chaque couloir individuel (2a-2b-2c-2d-2e) est également fort appréciée par le responsable de l'installation d'embouteillage.

En ce qui concerne le convoyeur (3), on doit noter que les wagonnets sont assemblés par des crochets à cardan qui permettent de faire suivre au convoyeur un parcours accidenté, d'éloigner la partie mécanique où sont rassemblées les cinq cellules (1a-1b-1c-1d-1e) de la zone d'embouteillage et de capsulage des bouteilles (11).

Comme représenté en figures 4 et 5, les alvéoles (4) des wagonnets, sont des alvéoles verticales sans fond. Elles ne sont bouchées à la partie inférieure que par la table (6) du convoyeur (3). Elles reçoivent donc sans difficulté, par simple gravité, les capsules (5) provenant des couloirs individuels (2a-2b-2c-2d-2e). Il suffit d'un orifice (32) de section appropriée au-dessus du couloir (8) pour que les alvéoles (4) pleines se déchargent dans ce couloir, par gravité.

On voit que cette installation d'apparene compliquée est, cependant, de fonctionnement très souple et très sûr, grâce à son implantation et sa régulation originale.

## Revendications

1. Procédé d'alimentation en continu, en capsules fragiles dont l'orientation est déterminée, d'une machine de bouchage fonctionnant à cadence élevée à partir de plusieurs cellules de fabrication desdites capsules, les capsules étant collectées à la sortie des cellules et transférées vers la machine de bouchage par un convoyeur à chaîne sans fin, caractérisé en ce que le nombre de cellules de fabrication est de (N + 1), N étant le nombre des cellules nécessaires pour répondre à la cadence de bouchage demandée (C), en ce que la liaison entre le convoyeur (3) et la machine (7) est assurée par un couloir principal incliné (8), muni d'au moins deux détecteurs décelant les niveaux mini (29) et maxi (28), en ce que le convoyeur (3) est un convoyeur à alvéoles à deux vitesses, dont le débit maximal est au minimum égal à la cadence de fabrication des (N + 1 ) cellules et peut être réduit à un débit inférieur correspondant au maximum à la cadence nominale de bouchage (C), le passage de la première vitesse à la deuxième étant commandé par les détecteurs (28, 29) du couloir principal, en ce que la liaison entre chaque cellule (1 a) et le convoyeur (3) est assurée par un couloir incliné individuel (2a), chacun étant muni d'au moins deux détecteurs décelant des niveaux mini (24a) et maxi (23a), chaque cellule pouvant fonctionner à deux débits : un débit maximum c + e, un peu supérieur à la quantité nécessaire E, et un débit inférieur inférieur au débit nécessaire C N+1, le passage d'un débit à l'autre étant commandé par les détecteurs de niveau (23a, 24a) du couloir correspondant (2a), chaque couloir individuel (2a) étant pourvu d'un sélecteur de distribution (26a) alimentant par permutation circulaire les capsules (5) dans les alvéoles successives (4) du transporteur, chaque alvéole (4) étant ainsi affectée l'un des couloirs individuels successifs (2a).

2. Procédé selon revendication 1, caractérisé en ce que les capsules (5) sont transférées de la sortie du couloir principal (8) aux têtes de sertissage (10) par un disque distributeur (9) tournant avec une vitesse circonférentielle moitié de celle desdites têtes (10).

3. Installation pour alimenter sans interruption, selon le procédé de la revendication 1 ou de la revendication 2, des capsules fragiles dont l'orientation est déterminée, vers une machine de bouchage fonctionnant à cadence élevée, cette installation comportant en parallèle plusieurs cellules de fabrication de capsules et, comme moyen d'alimentation en capsules de la machine à partir des cellules, un convoyeur à alvéoles en forme de chaîne sansfin, caractérisée en ce que les alvéoles sont des alvéoles verticales (4) sans fond, que le moyen d'alimentation des alvéoles à partir de chaque cellule (1 a) est un couloir individuel incliné (2a) muni d'au moins deux détecteurs décelant des niveaux mini (24a) et maxi (23a), que la sortie de chaque couloir individuel (2a) est pourvue d'un sélecteur (26a) commandant l'alimentation par permutation circulaire des alvéoles successives (4) du convoyeur, que le moyen d'alimentation de la machine à partir du convoyeur (3) est un autre couloir incliné (8) débouchant sur un disque distributeur (9) dont les compartiments se présentent en vis-à-vis des têtes de sertissage (10).

4. Installation selon revendication 3, caractérisée en ce que la section transversale de chacun des couloirs inclinés (principal (8) et individuel (2a)), ainsi que celle du convoyeur (3) et des compartiments du disque distributeur (9) correspond sensiblement à la section transversale des capsules (4).

5. Installation selon revendication 4, caractérisée en ce que chaque couloir incliné (principal (8) et individuel (2a)) est pourvu, en plus des détecteurs de niveaux mini-maxi (29, 28) (24a, 23a), de détecteurs marche-arrêt (27-30) (22a, 25a), respectivement en-dessous et au-dessus des détecteurs mini et maxi.

6. Installation selon l'une quelconque des revendications 3,4 ou 5, caractérisée en ce que les cellules de fabrication sont disposées au-dessus du convoyeur (3) et suspendues chacune à des glissières horizontales (13a, 14a) dans un plan perpendiculaire au convoyeur (3), ces glissières (13a, 14a) permettant de déplacer indépendamment chaque cellule (1 a) latéralement par rapport au convoyeur (3) sans perturber le fonctionnement du reste de l'installation.

7. Installation selon l'une quelconque des revendications 3, 4, 5 ou 6, caractérisée en ce que chaque couloir (2a) assurant le transfert des capsules (4) d'une cellule (1 a) au convoyeur (3) est en deux éléments, l'un fixe solidaire du convoyeur, l'autre de la cellule, les deux éléments se raccordant par un dispositif à encliquetage (21 a) et définissant ainsi pour chaque cellule (1 a) une position bien déterminée lorsqu'elle est en fonctionnement.

S. Installation selon l'une quelconque des revendications 3, 4, 5, 6 ou 7, caractérisée en ce que les cellules de fabrication des capsules sont suspendues à des glissières transversales disposées en élévation et peuvent ainsi être déplacées facilement en trois position: fonctionnement, rechargement et entretien.

9. Installation selon revendication 8, caractérisée en ce que les cellules sont posées sur des glissières par l'intermédiaire de patins (16).

10. installation selon l'une quelconque des revendications 3, 4, 5, 6 ou 7, caractérisée en ce que les cellules de fabrications sont réglées pour fonctionner à deux vitesses commandées respectivement par les détecteurs mini et maxi des couloirs individuels correspondants, tandis que le convoyeur est réglé pour fonctionner à deux débits d'alvéoles, l'un rapide et l'autre lent C-ε'₁ avec ces débits étant commandés respectivement par le détecteur mini (29) et le détecteur maxi (28) du couloir principal (8).

## Patentansprüche

1. Verfahren zum kontinuierlichen Beschicken einer mit hohem Arbeitstakt arbeitenden Verschlußmaschine mit zerbrechlichen Kapseln, deren Ausrichtung vorgegeben ist, wobei ausgehend von mehreren Einheiten zur Herstellung dieser Kapseln, diese am Ausgang der Einheiten gesammelt und mittels eines Endloskettenförderers zur Verschlußmaschine transportiert werden, dadurch gekennzeichnet, daß
- die Anzahl der Herstellungseinheiten N + 1 ist, wobei N die für den geforderten Arbeitstakt (C) des Verschließens erforderliche Anzahl von Herstellungseinheiten ist,
- die Verbindung zwischen dem Förderer (3) und der Verschlußmaschine (7) durch einen geneigten Hauptverbindungskanal (8) hergestellt ist, der mit wenigstens zwei, das minimale- (23a) und das maximale- (24a) Niveau nachweisenden Detektoren (29, 28) versehen ist,
- der Förderer (3) ein Zellenförderer mit zwei Geschwindigkeiten ist, dessen maximale Förderleistung mindestens gleich dem Herstellungsarbeitstakt der (N + 1) Einheiten ist, die auf eine untere Förderleistung reduziert werden kann, die maximal dem nominalen Verschlußarbeitstakt (C) entspricht, wobei der Übergang von der ersten zur zweiten Geschwindigkeit von den Detektoren (28, 29) des Hauptverbindungskanals (8) gesteuert wird,
- die Verbindung zwischen jeder Einheit (1 a) und dem Förderer (3) jeweils durch einen einzelnen geneigten Verbindungskanal hergestellt ist, wobei jeder mit wenigstens zwei, das minimale- (24a) und das maximale- (23a) Niveau nachweisenden Detektoren (29, 28) ausgerüstet ist,
- jede Einheit mit zwei Förderleistungen arbeiten kann:
- einer maximalen Förderleistung N + c, die etwas größer als der erforderliche Wert C N ist, und
- einer unteren Förderleistung die kleiner als die erforderliche Förderleistung ―― ist,
- der Übergang von einer Förderleistung auf die andere von den Niveaudetektoren (29, 28) des entsprechenden Verbindungskanals (2a) gesteuert wird,
- jeder einzelne Verbindungskanal (2a) mit einer Verteilungsauswahlvorrichtung (26a) versehen ist, die durch zyklisches Vertauschen die aufeinanderfolgenden Zellen (4) des Förderers mit Kapseln (5) beschickt, wobei jede Zelle (4) somit einem der einzelnen aufeinanderfolgenden Verbindungskanäle (2a) zugeordnet ist.

2. Verfahren nach Anspruch 1, dadurch gekennzeichnet, daß die Kapseln (5) vom Ausgang des Hauptverbindungskanals (8) an die Verschlußköpfe (10) mittels einer Verteilerscheibe (9) gefördert werden, die sich mit einer Umfangsgeschwindigkeit dreht, die halb so groß ist, wie die der Verschlußköpfe (10).

3. Einrichtung zum kontinuierlichen Beschicken, gemäß dem Verfahren nach einem der Ansprüche 1 oder 2, einer mit hohem Arbeitstakt arbeitenden Verschlußmaschine mit zerbrechlichen Kapseln, deren Ausrichtung vorgegeben ist, die nebeneinander
- mehrere Einheiten zur Herstellung der Kapseln und
- einen Zellenförderer in Form einer Endloskette als Mittel, das von den Herstellungseinheiten aus die Verschlußmaschine mit Kapseln beschickt, aufweist,
dadurch gekennzeichnet, daß
- die Zellen vertikale Zellen (4) ohne Boden sind,
- das Mittel zur Beschickung der Zellen, von jeder Einheit (1 a) aus, ein einzelner geneigter Verbindungskanal (2a) ist, der mit wenigstens zwei Detektoren (29, 28) versehen ist, die das minimale-(24a) und das maximale-(23a) Niveau nachweisen,
- der Ausgang jedes einzelnen Verbindungskanals (2a) mit einer Auswahlvorrichtung (26a) versehen ist, die das Beschicken der aufeinanderfolgenden Zellen (4) des Förderers (3) durch zyklische Vertauschung steuert,
- das Mittel zur Beschickung der Verschlußmaschine vom Förderer (3) aus, ein weiterer geneigter Verbindungskanal (8) ist, der auf einer Verteilerscheibe (9) mündet, deren Kammern den Verschlußköpfen (10) gegenüberliegen.

4. Einrichtung nach Anspruch 3, dadurch gekennzeichnet, daß der Profilschnitt jedes geneigten Verbindungskanals (des Hauptkanals (8) und der einzelnen Kanäle (2a)) sowie der des Förderers (3) und der Kammern der Verteilerscheibe (9) etwa dem Profilschnitt der Kapseln (5) entsprechen.

5. Einrichtung nach Anspruch 4, dadurch gekennzeichnet, daß jeder geneigte Haupt- (8) und Einzel-(2a) Verbindungskanal außer mit Minimal-/Maximal-Niveau (23a, 24a)-Detektoren (29,28) mit Ein-/ Aus-Detektoren (27-30), (22a, 25a) unter bzw. über den Minimal-/Maximal-Detektoren versehen ist.

6. Einrichtung nach einem der Ansprüche 3 bis 5, dadurch gekennzeichnet, daß die Herstellungseinheiten über dem Förderer (3) angeordnet sind und jede an horizontalen Gleitschienen (13a, 14a) in einer zu dem Förderer (3) senkrechten Ebene aufgehangen sind, wobei diese Gleitschienen (13a, 14a) erlauben, jede Herstellungseinheit (1 a) unabhängig seitlich gegenüber dem Förderer (3) zu verschieben, ohne das Funktionieren des Restes der Einrichtung zu beeinträchtigen.

7. Einrichtung nach einem der Ansprüche 3 bis 6, dadurch gekennzeichnet, daß jeder den Transport der Kapseln (5) einer Einheit (1 a) zum Förderer (3) herstellenden Verbindungskanal (2a) aus zwei Elementen besteht, eines mit dem Förderer (3), das andere mit der Einheit fest verbunden ist, die beiden Elemente über eine Sperrvorrichtung (21 a) miteinander verbunden sind und somit für jede Einheit (1 a) eine feste Stellung während des Betriebs festlegen.

8. Einrichtung nach einem der Ansprüche 3 bis 7, dadurch gekennzeichnet, daß die Herstellungseinheiten an hochangebrachten Quergleitschienen aufgehangen sind, die somit leicht in die drei Stellungen: Betrieb, Nachfüllen, Wartung verschoben werden können.

9. Einrichtung nach Anspruch 8, dadurch gekennzeichnet, daß die Einheiten (1 a) mittels Kufen (16) auf den Gleitschienen aufgesetzt sind.

10. Einrichtung nach einem der Ansprüche 3 bis 7, dadurch gekennzeichnet, daß die Herstellungseinheiten so geregelt sind, daß sie mit zwei Geschwindigkeiten arbeiten, jeweils von den Minimum- und Maximum-Detektoren der jeweiligen einzelnen Förderkanäle gesteuert werden, während der Förderer (3) so geregelt ist, daß er mit zwei Zellenförderleistungen arbeitet, einer schnellen Förderleistung und einer weiteren langsamen Förderleistung wobei diese Förderleistungen jeweils von den Minimum-(29) und Maximum-(28) Detektoren des Hauptverbindungskanals (8) gesteuert werden.

## Claims

1. A process for continuously supplying fragile caps in a given orientation, to a closure machine operating at a high rate, from a plurality of cells for producing said caps, the caps being collected at the outlet of the cells and transferred towards the closure machine by an endless chain conveyor, characterised in that the number of production cells is (N + 1), N being the number of cells necessary to comply with the required closure rate (C), that the connection between the conveyor (3) and the machine (7) is provided by an inclined main channel (8) provided with at least two detectors for detecting mini and maxi levels (29 and 28 respectively), that the conveyor (3) is a two-speed cavitytype conveyor, the maximum rate of which is at a minimum equal to the rate of production of the (N + 1) cells and can be reduced to a lower rate corresponding at maximum to the nominal closure rate (C), the conveyor being caused to go from the first speed to the second speed by the detectors (28, 29) of the main channel, that the connection between each cell (1 a) and the conveyor (3) ist provided by an inclined individual channel (2a), each of which ist provided with at least two detectors for detecting mini and maxi levels (24a and 23a respectively), each cell being capable of operating at two rates: a maximum rate f + e, which is a little higher than the required quantity c and a lower rate which is lower than the necessary rate C N+1, the cell being caused to go from one rate to the other by the level detectors (23a, 24a) or the corresponding channel (2a), each individual channel (2a) being provided with a distribution selector (26a) which by circular transposition feeds the caps (5) into the successive cavities (4) of the conveyor, each cavity (4) thus being associated with one of the successive individual channels (2a).

2. A process according to claim 1 characterised in that the caps (5) are transferred from the outlet of the main channel (8) to the crimping heads (10) by a distributor disc (9) which rotates at a circumferential speed that is half the speed of the heads (10).

3. An installation for the supply without interruption, in accordane with the process of claim 1 or claim 2, of fragile caps which are in a given orientation, to a closure machine which operates at a high rate, said installation comprising, in a parallel arrangement, a plurality of cap production cells and, as a means for supplying caps to the machine from the cells, a cavity-type conveyor in the form of an endless chain, characterised in that the cavities are vertical bottomless cavities (4), that the means for feeding caps to the cavities from each cell (1 a) is an inclined individual channel (2a) provided with at least two detectors for detecting mini and maxi levels (24a and 23a respectively), that the outlet of each individual channel (2a) is provided with a selector (26a) controlling the supply of caps to the successive cavities (4) of the conveyor by circular transposition, that the means for supplying the machine from the conveyor (3) is another inclined channel (8) which opens on to a distributor disc (9) having compartments which are movable into positions opposite the crimping heads (10).

4. An installation according to claim 3 characterised in that the cross-section of each of the inclined channels (main channel (8) and individual channel (2a)) and that of the conveyor (3) and the compartments of the distributor disc (9) substantially corresponds to the cross-section of the caps (4).

5. An installation according to claim 4 characterised in that each inclined channel (main channel (8) and individual channel (2a)) is also provided, besides the mini-maxi level detectors (29, 28) (24a, 23a), with go-stop detectors (27-30) (22a, 25a) respectively below and above the mini and maxi detectors.

6. Installation according to any one of claims 3, 4 or 5 characterised in that the production cells are disposed above the conveyor (3) and are each suspended on horizontal slide members (13a, 14a) in a plane perpendicular to the conveyor (3), which slide members (13a, 14a) permit each cell (1 a) to be independently displaced laterally with respect to the conveyor (3) without interfering with operation of the remainder of the installation.

7. An installation according to any one of claims 3, 4, 5 or 6 characterised in that each channel (2a) providing for the transfer of caps (4) from a cell (1 a) to the conveyor (3) comprises two elements, one being fixed with respect to the conveyor and the other with respect to the cell, the two elements being connected together by a latching means (21 a) and thus defining a defined position for each cell (1 a) when it is in operation.

8. An installation according to any one of claims 3,4,5,6 or 7 characterised in that the cap production cells are suspended from transverse slide members which are disposed at an elevated position and can thus be easily displaced into three positions: operational, reloading and maintenance.

9. An installation according to claim 8 characterised in that the cells are mounted on slide members by way of slide shoes (16).

10. An installation according to any one of claims 3, 4, 5, 6 or 7 characterised in that the production cells are controlled to operate at two speeds which are respectively controlled by the mini and maxi detectors of the corresponding individual channels, while the conveyor is controlled to operate at two cavity movement rates, one being a rapid rate and the other being a slow rate said rates being controlled respectively by the mini detector (29) and the maxi detector (28) of the main channel (8).
